# EUROPÄISCHE PATENTSCHRIFT

(11) **EP 1 003 952 B1**
(45) Veröffentlichungstag und Bekanntmachung des Hinweises auf die Patenterteilung: **09.10.2002**
(21) Anmeldenummer: 98942661.4
(22) Anmeldetag: 30.07.1998
(51) Int. Cl.: E06B 9/06, E05F 17/00

(54) **TÜR- ODER TORVERSCHLUSS**
DOOR OR GATE CLOSURE
FERMETURE DE PORTE OU DE PORTAIL

(30) Priorität: 14.08.1997 DE 29714615 U
(43) Veröffentlichungstag der Anmeldung: 31.05.2000
(73) Patentinhaber: Schieffer Tor- und Schutzsysteme GmbH, 59557 Lippstadt (DE)
(72) Erfinder: SCHÜTTE, Wolfgang, D-59609 Anröchte (DE); PUNCOH, Milan, D-59555 Lippstadt (DE)
(74) Vertreter: Gossel, Hans K., Dipl.-Ing.
(86) Internationale Anmeldenummer: EP9804780
(87) Internationale Veröffentlichungsnummer: WO99009286

(56) Entgegenhaltungen:
- US-A- 1 838 491
- US-A- 2 841 390

## Beschreibung

Die Erfindung betrifft einen Tür- oder Torverschluß.

Torverschlüsse für beispielsweise Industrietore sind in unterschiedlichen Ausführungsformen bekannt. Diese bestehen üblicherweise aus einem auf eine im oberen Rahmenprofil des Tors gelagerte und mit einem Antrieb versehene Wickelwelle aufwickelbaren flexiblem Torblatt, dessen Seitenränder in Schlitzen der seitlichen Torprofile geführt sind und dessen unteres Abschlußprofil mit das Torblatt spannenden Seilen verbunden ist. Derartige Torverschlüsse besitzen wegen ihres flexiblen, üblicherweise aus Kunststoff bestehenden Torblatts nur eine geringe Festigkeit.

Eine höhere Stabilität besitzen Tore, bei denen das auf die Wickelwelle aufwickelbare Torblatt aus jalousieartig gelenkig miteinander verbundenen leistenförmigen Verschlußelementen besteht.

Bei auf Wickelwellen aufwickelbaren und von diesen abwickelbaren Torblättern besteht jedoch der Nachteil, daß diese beim Öffnen und Schließen mit gleicher Geschwindigkeit bewegt werden müssen, wobei sich zu den translatorisch bewegten Massen noch die drehenden Massen der Wickelwelle, des auf diese aufgewickelten Abschnitts des Torblatts und der Antriebe addieren, so daß sich eine verhältnismäßig ungünstige Energiebilanz ergibt.

Aus der US-A-2,841,390 ist ein Torverschluß für breite und große Öffnungen bekannt, wie z.B. die Eingangsöffnung von Flughafen-Hangars, Fabriken und ähnlichem. Dazu sind mehrere Torelemente vorgesehen, welche vertikal und parallel zueinander angeordnet sind und seitlich zueinander verschoben werden können. Hierzu kann z.B. an einer rechten Seite eines ersten Torelements ein Verbindungsseil vorgesehen sein, welches über eine Rolle am rechten Ende eines benachbarten Torelements geführt wird, und mit dem linken Ende eines übernächsten Torelements verbunden ist.

Aufgabe der Erfindung ist es, einen Tür- oder Torverschluß zu schaffen, der sich bei mit möglichst geringer Geschwindigkeit bewegten Massen schnell öffnen und schließen läßt.

Erfindungsgemäß wird diese Aufgabe durch einen Tür- oder Torverschluß mit den Merkmalen des Anspruch 1 gelöst.

Da das oberste plattenförmige oder lamellenförmige Verschlußelement relativ zu dem oberen Abschlußprofil und die folgenden Schlußelemente relativ zu dem jeweils vorhergehenden jeweils mit derselben Geschwindigkeit abgesenkt und gehoben werden, wird das zweite Verschlußelement mit der doppelten Geschwindigkeit des ersten und das dritte mit der dreifachen Geschwindigkeit des ersten und das letzte Verschlußelement mit einer Geschwindigkeit verfahren, die der Geschwindigkeit des ersten Verschlußelements multipliziert mit der Anzahl der Verschlußelemente entspricht. Da also nur das unterste Verschlußelement beim Öffnen und Schließen des Tors über die volle Höhe der zu verschließenden Öffnung verfahren wird und die davorliegenden Verschlußelemente mit entsprechend geringerer Geschwindigkeit nur über entsprechend verringerte Strecken verfahren werden müssen, ergibt sich insgesamt eine günstige energetische Bilanz beim Öffnen und Schließen des erfindungsgemäßen Torverschlusses.

Dabei ist vorgesehen, daß Abschnitte der flexiblen Zugmittel jeweils von einem Festpunkt im unteren Bereich des oberen Abschlußprofils und Festpunkten den unteren Bereichen der Verschlußelemente mit Ausnahme des unteren Verschlußelements über eine Umlenkrolle im oberen Bereich des ersten Verschlußelements und im oberen Bereich der jeweils folgenden Verschlußelemente zu einem Festpunkt in dem unteren Bereich des jeweils übernächsten Verschlußelements verlaufen. Aufgrund dieser Einscherung der Abschnitte der flexiblen Zugmittel ergibt sich die gewünschte Kinematik in der Art, daß die dem ersten Verschlußelement folgenden Verschlußelemente an das jeweils vorhergehende Verschlußelement in der Weise gekoppelt sind, daß sich die einzelnen Verschlußelemente beim Absenken und Heben jeweils mit gleicher Geschwindigkeit zu dem vorhergehenden Verschlußelement bewegen.

An dem oberen Verschlußelement greift ein dieses hebender und absenkender Antrieb an. Durch die Art der Ankopplung der Verschlußelemente aneinander und an das obere Abschlußprofil bewirkt ein Absenken des obersten Verschlußelements ein Herabfahren sämtlicher Verschlußelemente unter Schwerkraftwirkung mit der beschriebenen Kinematik und Geschwindigkeit. Umgekehrt wirkt ein Anheben des obersten Verschlußelements über den Antrieb ein Verfahren sämtlicher Verschlußelemente in die obere Öffnungsstellung im Bereich des oberen Abschlußprofils.

Die flexiblen Zugmittel, durch die die Verschlußelemente miteinander und das obere Verschlußelement mit dem oberen Abschlußprofil verbunden sind, können aus Seilen, Riemen oder Ketten bestehen.

Zweckmäßigerweise besteht der Antrieb aus einem Zahnriemen oder einer Kette, die über ein Zahnriemen- oder Kettenrad eines im oberen Abschlußprofil angeordneten Getriebemotors läuft.

Nach einer bevorzugten Ausführungsform ist vorgesehen, daß das von dem Riemenoder Kettenrad ablaufende Trum des Zahnriemens oder der Kette mit einer torfest verbundenen Feder in der Weise verbunden ist, daß diese mit dem Absenken der Verschlußelemente zunehmend gespannt wird. Diese Ausgestaltung ermöglicht es, daß die in ihre Verschlußstellung verfahrenen Verschlußelemente nach Freischalten des Antriebs selbsttätig durch die Feder zumindest teilweise in ihren Öffnungsstellung verfahren werden. Weiterhin verhindert diese Feder, daß nach einem unbeabsichtigten Freischalten des Antriebs Verschlußelemente aus ihrer Öffnungsstellung unkontrolliert herabfallen.

Zweckmäßigerweise sind die Abschlußprofile an ihren oberen und unteren Bereichen ihrer Seitenkanten mit Laufrollen versehen, die in Führungen der Seitenholme bzw. der seitlichen Torprofile geführt sind.

Die Führungen können aus parallel zueinander verlaufenden Blechen bestehen, von denen benachbarte jeweils Führungen für die Laufrollen eines Verschlußelements bilden.

Die die Verschlußelemente hebenden und absenkenden flexiblen Zugmittel und deren Antriebe sind zweckmäßigerweise in den Seitenbereichen der Verschlußelemente angeordnet, so daß sie durch die seitlichen Torprofile abgedeckt sind. Grundsätzlich würde es genügen, die flexiblen Zugmittel und den Antrieb nur einmal vorzusehen. Um eine gute und verkantungsfreie Führung sicherzustellen, sind sie zweckmäßigerweise jedoch doppelt vorhanden.

Zweckmäßigerweise sind die Umlenkrollen auf mit den Seitenkanten der Verschlußelemente verbundenen Achszapfen von Verschlußelement zu Verschlußelement jeweils versetzt zueinander gelagert. Diese Anordnung der Umlenkrollen stellt sicher, daß die sich kreuzenden Zugmittel berührungsfrei aneinander vorbeigeführt werden können.

Zweckmäßigerweise sind die Umlenkrollen auf denselben die Laufrollen lagernden Achszapfen gelagert.

Die Verschlußelemente können auch an ihren oberen und unteren Enden mit Gleitklötzen versehen sein, die in Gleitschienen geführt oder mit Schlitzen versehen sind, die Führungsstege einfassen. Die Gleitklötze bestehen zweckmäßigerweise aus einem reibungsarmen Kunststoff.

Nach einer anderen Ausgestaltung der Erfindung ist vorgesehen, daß die Umlenkrollen auf mit den Seitenkanten der Verschlußelemente verbundenen, schrägstehenden Achsen gelagert sind. Diese Anordnung ermöglicht es, die Umlenkrollen an sämtlichen Verschlußelementen in gleicher Weise anzuordnen, so daß deren Mittelebenen in aufeinanderfolgenden zueinander parallelen Ebenen liegen und die über diese laufenden flexiblen Zugelemente einander störungsfrei kreuzen können.

Nach einer anderen Ausgestaltung der Erfindung ist vorgesehen, daß über die Umlenkrolle sich kreuzend zwei durchgehende flexible Zugelemente laufen, die über den unteren Bereichen der seitlichen Schmalseiten der Verschlußelemente befestigte Zapfen, die die Festpunkte bilden, umgelenkt sind. Nach dieser Ausgestaltung ergibt sich eine einfachere Einscherung der einander kreuzenden flexiblen Zugelemente.

Das flexible Zugelement, das über den unteren Zapfen des oberen Verschlußelements läuft, kann mit dem von dem Getriebemotor angetriebenen Zahnriemen oder der Kette verbunden sein.

Nach einer Weiterbildung des erfindungsgemäßen Tür- oder Torverschlusses kann vorgesehen sein, ausgehend von einem zweiten Festpunkt des unteren Verschlußelements eine gleichartige, aber gegensinnige Einscherung von flexiblen Zugelementen vorzusehen. Bei dieser Ausgestaltung werden die einzelnen Verschlußelemente zwangsweise nach unten gefahren, wenn das obere Verschlußelement durch den Antrieb nach unten bewegt wird. Bei dieser erfindungsgemäßen Ausgestaltung des Tür- oder Torverschlusses ist es also ausgeschlossen, daß es zu Störungen beim Herabfahren der Verschlußelemente aufgrund von Reibung kommen könnte. Um das Herabfahren nicht allein unter Schwerkraftwirkung zu erreichen, könnte der an dem oberen Verschlußelement angreifende Antrieb auch aus einer Druckmittel-Kolben-Zylindereinheit bestehen, die das obere Verschlußelement sowohl anheben als auch absenken kann.

Sind die einzelnen Verschlußelemente gegensinnig durch die flexiblen Zugmittel und die Umlenkrollen, wie es beim Hochfahren der Verschlußelemente vorgesehen ist, gekoppelt, lassen sich die unteren Verschlußelemente im geschlossenen Zustand des Tores auch nicht in einfacher Weise anheben, so daß dann auf eine Verriegelung des unteren Verschlußelements verzichtet werden kann, die zweckmäßigerweise dann vorgesehen wird, wenn die einzelnen Verschlußelemente beim Ablassen des obersten Verschlußelements aufgrund ihrer Schwerkraft in ihre Verschlußstellung verfahren werden.

Sind die einzelnen Verschlußelemente in der beschriebenen Weise zum Verfahren in zwei Richtungen gegensinnig eingeschert, können diese auch vertikal auf ihren Schmalseiten stehend angeordnet werden, so daß sich ein Tür- oder Torverschluß ergibt, bei dem die Verschlußelemente ausgehend von einer Torseite aus zu der anderen oder ausgehend von beiden Torseiten aufeinander zu und voneinander wegbewegt werden.

Nach einer weiteren Ausführungsform der Erfindung ist vorgesehen, daß an den oberen Endbereichen der Verschlußelemente Zahnräder mit gleichachsigen Wickeltrommeln für flexible Zugelemente frei drehbar gelagert sind, von denen das Zahnrad des oberen Verschlußelements mit einer torfesten Zahnstange kämmt und die Zahnräder der folgenden Verschlußelemente mit Zahnstangen kämmen, die jeweils an den vorhergehenden Verschlußelementen befestigt sind. Mit dieser Art der Ankopplung der Verschlußelemente aneinander und des oberen Verschlußelements an das ober Abschlußprofil oder den oberen Bereich des Tores wird eine grundsätzlich gleiche Bewegungscharakteristik der Verschlußelemente erreicht.

Um den nachfolgenden Verschlußelementen die gleiche Geschwindigkeit zu erteilen wie den vorhergehenden, weist jede Wickeltrommel, deren Durchmesser etwa dem Teilkreisdurchmesser des Zahnrads entspricht, eine wendelförmige Wickelnut auf.

Jede Wickeltrommel kann auch seitliche Begrenzungsscheiben aufweisen, zwischen denen das flexible Zugelement spiralig aufgewickelt wird, wobei die Mitte der Höhe der Wickelnut etwa auf der Höhe des Teilkreises des Zahnrades liegt.

Die Verschlußelemente können aus extrudierten Profilen bestehen.

Zweckmäßigerweise weisen die Verschlußelemente an ihren oberen und unteren Längskanten zur Verhakung miteinander im geschlossenen Zustand einander entgegengesetzte hakenförmig gekrümmte Leisten auf. Diese Verhakung verhindert, daß sich die einzelnen Verschlußelemente ihrer Verschlußstellung voneinander wegdrücken lassen und daß beispielsweise Regenwasser durch Spalte zwischen den einzelnen Verschlußelementen eintreten kann.

Abgesehen davon, daß sich aus der erfindungsgemäßen Art des Verfahrens der einzelnen Verschlußelemente zwischen ihrer Öffnungs- und ihrer Verschlußstellung ein geringerer Energieverbrauch gegenüber herkömmlichen Industrietoren ergibt, sind die entstehenden kinetischen und potentiellen Energien günstiger. Die kinetische Energie ist günstiger, weil nur das untere Verschlußelement mit der höchsten Geschwindigkeit bewegt wird und die Geschwindigkeiten der darüberliegenden Verschlußelemente abgestaffelt kleiner werden. Da nicht sämtliche Torsegmente über den vollen Schließweg bewegt werden müssen, sondern abgestuft von oben nach unten nur über einen Teil des Schließweges, ist auch die potentielle Energie günstiger.

Schließlich ist das erfindungsgemäße Tor auch ungefährlicher, wenn das untere Verschlußelement auf Gegenstände oder Personen stoßen sollte, weil diese dann nur mit seiner Masse und nicht auch mit der Masse sämtlicher Verschlußelemente auftrifft.

Aufgrund der geschuppt übereinander liegenden oder dachziegelförmigen Anordnung der in die Verschlußstellung verfahrenen Verschlußelemente bietet das erfindungsgemäße Tor auch ein gutes und spezifisches Aussehen.

Ausführungsbeispiele der Erfindung werden nachstehend anhand der Zeichnung näher erläutert. In dieser zeigt
- Fig. 1: eine Seitenansicht einer ersten Ausführungsform des Torverschlusses in schematischer Darstellung,
- Fig. 2: eine Draufsicht auf die in ihren Führungen verfahbaren Verschlußelemente,
- Fig. 3 und Fig. 4: eine Vorderansicht der Verschlußelemente nach Fig. 2,
- Fig. 5: eine Seitenansicht des Verschlußelements nach Fig. 4,
- Fig. 6: eine Draufsicht einer anderen Ausführungsform der in ihren Führungen verfahrbaren Verschlußelemente,
- Fig. 7: eine Seitenansicht der in ihren Führungen in ihre Verschlußstellungen verfahrenen Verschlußelemente nach Fig. 2 in schematischer Darstellung,
- Fig. 8: die Führungen nach Fig. 7 ohne die in diesen verfahrbaren Verschlußelemente,
- Fig. 9: die in ihre Verschlußstellung verfahrenen Verschlußelemente nach Fig. 7 ohne Führungen,
- Fig. 10: eine Seitenansicht einer zweiten Ausführungsform der in ihrer Öffnungsstellung befindlichen Verschlußelemente eines Tores in schematischer Darstellung,
- Fig. 11: eine der Fig. 10 entsprechende Darstellung, in der die Verschlußelemente in ihre halbverschlossene Stellung verfahren sind,
- Fig. 12: eine den Fig. 10 und 11 entsprechende Darstellung, in der die Verschlußelemente in ihre Verschlußstellung verfahren sind,
- Fig. 13: eine Seitenansicht einer weiteren Ausführungsform eines Torverschlusses in schematischer Darstellung,
- Fig. 14: eine Seitenansicht des Torverschlusses nach Fig. 13, in der sich die Verschlußelemente in ihrer Öffnungsstellung befinden,
- Fig. 15: eine Seitenansicht des Tores nach Fig. 14, in der die Verschlußelemente in ihre halbgeschlossene Stellung verfahren sind,
- Fig. 16: eine der Fig. 15 entsprechende Darstellung des Tores, in der die Verschlußelemente in ihre Verschlußstellung verfahren sind,
- Fig. 17: eine Ansicht einer ersten Ausführungsform einer mit einem Zahnrad verbundenen Seiltrommel mit nebeneinander liegenden Seilwindungen,
- Fig. 18: eine Ansicht einer zweiten Ausführungsform einer mit einem Zahnrad verbundenen Seiltrommel mit übereinander liegenden Seilwindungen,
- Fig. 19: eine Seitenansicht einer Zahnstange,
- Fig. 20: eine Seitenansicht eines Verschlußelements und
- Fig. 21: eine Seitenansicht zweier miteinander verhakter Verschlußelemente nach Fig. 20.

Aus Fig. 1 ist das schematisch dargestellte obere Abschlußprofil 1 eines Torrahmens ersichtlich, das als oberes Querjoch mit den Seitenteilen oder Seitenprofilen verbunden ist.

In Führungen der Seitenteile des Torrahmens sind Verschlußelemente 2 im wesentlichen vertikal verschieblich geführt, die aus flachen im wesentlichen rechteckigen Elementen bestehen. In Fig. 1 sind der Einfachheit halber nur vier Verschlußelemente dargestellt, während nach dem Ausführungsbeispiel der Fig. 2 und 7 bis 9 sieben Verschlußelemente 2 vorhanden sind.

In Fig. 1 sind die Verschlußelemente 2 im auseinandergezogenen Zustand dargestellt, um die Art der Einscherung der Seile 3 näher zu erläutern. Das erste Seil 3 läuft von einem Festpunkt 4 im Seitenteil der Torkonstruktion über eine Umtenkrolle 5, die auf einem Achszapfen gelagert ist, der sich im oberen Bereich der Schmalseite des ersten Verschlußelements 2 befindet, zu einem Festpunkt 6, der sich im unteren Endbereich des nächstfolgenden, also zweiten Verschlußelements 2 befindet.

Von dem Festpunkt 4 im unteren Endbereich des ersten Verschlußelements 2 läuft das Seil 3 über die Umlenkrolle 5 des folgenden Verschlußelements 2 zu dem Festpunkt 6 im unteren Endbereich des übernächsten, also dritten Verschlußelements 2.

Von dem unteren Festpunkt 4 des zweiten Verschlußelements 2 läuft das nächste Seil 3 über die Umlenkrolle 5 des folgenden, also dritten Verschlußelements 2 zu dem Festpunkt 6 am unteren Endbereich des übernächsten, also vierten Verschlußelements 2, und so fort bis zum letzten Verschlußelement.

An dem ersten Verschlußelement 2 ist eine Laschenkette oder ein Zahnriemen 7 befestigt, das über ein Kettenrad oder eine Zahnriemenscheibe 8 läuft und dessen von der Zahnriemenscheibe 8 ablaufendes Trum über eine Zugfeder 9 an einem rahmenfesten Punkt befestigt ist. Die Zahnriemenscheibe 8 ist das Abtriebsrad eines Getriebemotors, der die Verschlußelemente 2 aus ihrer oberen Öffnungsstellung herabläßt und diese aus ihrer Verschlußstellung wieder in die obere Öffnungsstellung anhebt. Beim Absenken der Verschlußelemente 2 durch den Getriebemotor wird die Zugfeder 9 zunehmend gespannt. Sollte der Motor ausfallen oder freigeschaltet werden, vermag die beim Absenken der Verschlußelemente gespannte Zugfeder diese wieder anzuheben. Zumindest unterstützt die Zugfeder 9 die Möglichkeit, beim Freischalten des Getriebemotors die Verschlußelemente wieder in ihre Öffnungsstellung zu schieben.

Aus Fig. 2 sind die seitlichen Torprofile 10 ersichtlich, die mit U-Profilen verschraubt sind, deren parallel zueinander vertikal verlaufenden Schenkel 11 Führungen für Laufrollen 12 bilden, die an seitlichen Achszapfen 13 frei drehbar gelagert sind, die in der aus den Fig. 2 bis 4 ersichtlichen Weise an den oberen und unteren Schmalseiten der Verschlußelemente befestigt sind. Auf dem oberen Achszapfen 13 sind zusätzlich die Laufrollen 5 gelagert, über die die in Fig. 2 nicht dargestellten Seile 3 zwischen den Festpunkten 4 und 6 verlaufen. Die Laufrollen 5 sind in der aus den Fig. 2 bis 4 ersichtlichen Weise in den Seitenprofilen 10 in zwei Ebenen abwechselnd versetzt zueinander angeordnet, so daß sich die Seile 3 störungsfrei kreuzen können.

Wie aus den Fig. 3 und 4 ersichtlich ist, bestehen die Verschlußelemente 2 aus plattenförmigen Elementen, die an ihren Seiten durch U-förmige Profile eingefaßt sind.

Bei dem Verschlußelement nach Fig. 3 sind die Laufrollen 5 auf den Achszapfen 13 weiter nach außen und bei den Verschlußelementen nach Fig. 4 weiter nach innen angeordnet. Oberhalb der Laufrollen 5 befinden sich die Schenkel 14 abgewinkelter Bleche, die ein Heraustreten der Seile 3 aus den Rillen der Seilrollen 5 verhindern.

Bei dem Ausführungsbeispiel nach Fig. 6 sind an den oberen und unteren seitlichen Endbereichen der Verschlußelemente 2 geschlitzte Gleitklötze 15 angeordnet, deren Schlitze die Schenkel U-förmiger Profile 16 einfassen, die mit den seitlichen Rahmenprofilen 10 verschraubt sind. Weiterhin sind die Verschlußelemente 2 an ihren seitlichen oberen Endbereichen mit schrägstehenden Achszapfen 17 versehen, auf denen die Laufrollen 5 frei drehbar gelagert sind. Durch diese Lagerung der Laufrollen 5 auf schrägstehenden Achsen können sämtliche Verschlußelemente 2 identisch ausgebildet werden, da die Mittelebenen der Laufrollen 5 in der aus Fig. 6 ersichtlichen Weise auf zueinander parallelen Ebenen liegen, so daß sich die Seile 3 berührungsfrei kreuzen können.

Aus Fig. 7 ist eine Seitenansicht der Führungen für die Verschlußelemente 2 in schematischer Darstellung ersichtlich. Die Verschlußelemente laufen über ihre Laufrollen 12 in den parallel zueinander angeordneten Führungen, die beispielsweise durch die Schenkel 11 der U-Profile gebildet sind.

Aus Fig. 8 sind die Führungen ohne die in diesen geführte Verschlußelemente ersichtlich. Wie aus Fig. 8 folgt, brauchen die U-Profile, deren Schenkel 11 die Führungen bilden, nur in abgestufter Form so lang ausgebildet zu werden, wie die Verschlußelemente bei ihrem Verfahren in die Verschlußstellung abgesenkt werden.

Aus Fig. 9 sind die einzelnen Verschlußelemente ohne ihre Führungen in der Verschlußstellung dargestellt. Aus dieser Darstellung folgt, daß die Verschlußelemente in ihrer Verschlußstellung geschuppt übereinanderliegen, wobei sie sich nur noch mit ihren unteren und oberen Endbereichen überlappen.

Bei dem Ausführungsbeispiel nach den Fig. 10 bis 12 bestehen die die Verschlußelemente 2 miteinander und mit dem Seitenteil der Torkonstruktion verbindenden Seile 20, 21 aus durchgehenden Seilen, die über im unteren Bereich der Verschlußelemente angeordnete Zapfen 23 umgelenkt werden, die gleichsam die Festpunkte bilden.

Das obere Trum des Seils 21 ist mit dem Zahnriemen verbunden, der über die Zahnriemenscheibe 8 des Getriebemotors läuft.

Abgesehen davon, daß die Seile 21, 22 durchgehend ausgebildet sind, entspricht die Art der Einscherung der anhand der Fig. 1 erläuterten, da die Umlenkzapfen 23 als eine Vereinigung der Festpunkte 4 und 6 aufgefaßt werden kann.

Während das obere Trum des Seils 21 mit dem Zahnriemen verbunden ist, ist das obere Ende des Seils 20 im Punkt 24 fest am Torrahmen gehalten.

Bei der Ausführungsform nach den Fig. 13 bis 16 sind im oberen Bereich der Verschlußelemente 2 beidseits frei drehbar Zahnräder 30 gelagert, die in der aus den Fig. 17 und 18 ersichtlichen Weise gleichachsig mit Seiltrommeln 31, 32 versehen sind. Die Zahnräder 30 kämmen mit Zahnstangen 34, von denen die erste in der aus Fig. 13 ersichtlichen Weise fest mit dem Seitenteil der Torkonstruktion und die folgenden mit den Abschlußelementen 2 verbunden sind.

Auf die Seiltrommeln 31, 32 werden fest mit ihren oberen Enden an diesen befestigte Seile 35 aufgewickelt, deren Enden in den Punkten 36 an den folgenden Verschlußelementen 2 befestigt sind. An dem Festpunkt 37 des oberen Verschlußelements 2 ist ein Seil 38 befestigt, das auf eine Seiltrommel 39 aufgewickelt wird, die von einem Getriebemotor angetrieben ist, der das Schließen und Öffnen des Tors bewirkt.

Die Verschlußelemente 2 sind in der beschriebenen Weise über Rollen in seitlichen Führungen der Torprofile geführt, wie dies aus den Fig. 15 und 16 ersichtlich ist.

Die Fig. 14 zeigt die Verschlußelemente 2 in ihrer Öffnungsstellung, in der sie mit einem Stapel mit fluchtenden Kanten nebeneinander liegen. Aus Fig. 15 sind die Verschlußelemente 2 in einer Stellung ersichtlich, in der das Tor zur Hälfte geschlossen ist.

Aus Fig. 16 ist das Tor nach den Fig. 13 bis 15 schematisch in seiner Verschlußstellung dargestellt.

Aus Fig. 20 ist ein Verschlußelement 40 ersichtlich, das aus einem Extrusionsprofil aus Kunststoff oder Metall besteht. An den oberen und unteren Enden des Verschlußeiements 40 sind hakenförmig gekrümmte Leisten 41, 42 angeordnet, die in der aus Fig. 21 ersichtlichen Weise in der Verschlußstellung miteinander verhaken können, so daß die Verschlußelemente in ihrer Verschlußstellung nicht auseinandergedrückt werden können und auch dichtend aneinanderliegen.

## Patentansprüche

1. Tür- oder Torverschluß mit:
a) horizontal und parallel zueinander angeordneten, im wesentlichen rechteckigen, plattenförmigen Verschlußelementen (2),
b) die im Bereich der seitlichen Torholme (10) geführt und relativ zueinander durch einen Antrieb (8) aus einer oberen Stellung, in der sie etwa hochkant zu ihren breiten Seitenkanten in einem Stapel mit im wesentlichen fluchtenden Seitenkanten nebeneinander liegen, in eine abgesenkte Stellung verschieblich sind, in der sie mit abnehmender Überlappungslänge verfahren werden und in der sie sich nur noch mit ihren Randbereichen überlappen, und
c) die durch flexible Zug- und/oder Getriebeelemente mit dem oberen Balken oder einem Seitenteil der Torkonstruktion und miteinander derart verbunden sind, daß das erste Verschlußelement (2) relativ zu dem Abschlußprofil (1) und benachbarte Verschlußelemente (2) relativ zueinander mit derselben Geschwindigkeit abgesenkt und gehoben werden;
d) wobei Abschnitte der flexiblen Zugmittel (3) jeweils von einem Festpunkt im unteren Seitenteil der Torkonstruktion und Festpunkten (4) in dem unteren Bereich der Verschlußelemente (2) mit Ausnahme des unteren Verschlußelements (2) über eine Umlenkrolle (5) im oberen Bereich des ersten Verschlußelements (2) und im oberen Bereich des jeweils folgenden Verschlußelements (2) zu einem Festpunkt (6) in dem unteren Bereich des jeweils übernächsten Verschlußelements (2) verlaufen.

2. Tür- oder Torverschluß nach Anspruch 1, **dadurch gekennzeichnet, daß** an dem oberen Verschlußelement (2) ein dieses hebender und absenkender Antrieb (8) angreift.

3. Tür- oder Torverschluß nach Anspruch 1 oder 2, **dadurch gekennzeichnet, daß** der Antrieb aus einem Zahnriemen oder einer Kette besteht, die über ein Zahnriemen- oder Kettenrad eines im oberen Abschlußprofil angeordneten Getriebemotors läuft.

4. Tür- oder Torverschluß nach einem der Ansprüche 1 bis 3, **dadurch gekennzeichnet, daß** das von dem Riemen- oder Kettenrad ablaufende Trum des Zahnriemens oder der Kette mit einer torfest verbundenen Feder (9) in der Weise verbunden ist, daß diese mit dem Absenken der Verschlußelemente (2) zunehmend gespannt wird.

5. Tür- oder Torverschluß nach einem der Ansprüche 1 bis 4, **dadurch gekennzeichnet, daß** die Verschlußelemente (2) an ihren oberen und unteren Bereichen ihrer Seitenkanten mit Laufrollen (12) versehen sind, die in Führungen (11) der Seitenholme bzw. der seitlichen Torprofile (10) geführt sind.

6. Tür- oder Torverschluß nach Anspruch 5, **dadurch gekennzeichnet, daß** die Führungen aus parallel zueinander verlaufenden Blechen (11) bestehen, von denen benachbarte jeweils Führungen für die Laufrollen (12) eines Verschlußelements (2) bilden.

7. Tür- oder Torverschluß nach einem der Ansprüche 1 bis 6, **dadurch gekennzeichnet, daß** die Umlenkrollen (5) auf mit den Seitenkanten der Verschlußelemente (2) verbundenen Achszapfen (13) von Verschlußelement zu Verschlußelement jeweils versetzt zueinander gelagert sind.

8. Tür- oder Torverschluß nach einem der Ansprüche 1 bis 7, **dadurch gekennzeichnet, daß** die Umlenkrollen (5) auf denselben Laufrollen (12) lagernden Achszapfen (13) gelagert sind.

9. Tür- oder Torverschluß nach einem der Ansprüche 1 bis 4, **dadurch gekennzeichnet, daß** die Verschlußelemente (2) an ihren oberen und unteren Enden mit Gleitklötzen (15) versehen sind, die in Gleitschienen geführt oder mit Schlitzen versehen sind, die Führungsstege (16) einfassen.

10. Tür- oder Torverschluß nach einem der Ansprüche 1 bis 7 oder 9, **dadurch gekennzeichnet, daß** die Umlenkrollen (5) auf mit den Seitenkanten der Verschlußelemente (2) verbundenen, schrägstehenden Achsen (17) gelagert sind.

11. Tür- oder Torverschluß nach einem der vorhergehenden Ansprüche, **dadurch gekennzeichnet, daß** über die Umlenkrolle (5) sich kreuzend zwei durchgehende flexible Zugelemente (20, 21) laufen, die über an den unteren Bereichen der seitlichen Schmalseiten der Verschlußelemente (2) befestigte Zapfen (23), die die Festpunkte bilden, umgelenkt sind.

12. Tür- oder Torverschluß nach Anspruch 11, **dadurch gekennzeichnet, daß** das flexible Zugelement (21), das über den unteren Zapfen (23) des oberen Verschlußelements (2) läuft, mit dem von dem Getriebemotor angetriebenen Zahnriemen oder der Kette verbunden ist.

13. Tür- oder Torverschluß nach einem der vorhergehenden Ansprüche, **dadurch gekennzeichnet, daß** ausgehend von einem zweiten Festpunkt des unteren Verschlußelements (2) eine gleichartige, aber gegensinnige Einscherung von flexiblen Zugelementen vorgesehen ist.

14. Tür- oder Torverschluß nach Anspruch 1, **dadurch gekennzeichnet, daß** an den oberen Endbereichen der Verschlußelemente (2) Zahnräder (30) mit gleichachsigen Wickeltrommeln (31, 32) für flexible Zugelemente (38) gelagert sind, von denen das Zahnrad (30) des oberen Verschlußelements (2) mit einer torfesten Zahnstange (34) kämmt und die Zahnräder (30) der folgenden Verschlußelemente (2) mit Zahnstangen kämmen, die jeweils an dem vorhergehenden Verschlußelement befestigt sind.

15. Tür- oder Torverschluß nach Anspruch 14, **dadurch gekennzeichnet, daß** jede Wickeltrommel (31), deren Durchmesser etwa dem Teilkreisdurchmesser des Zahnrads (30) entspricht, eine wendelförmige Wickelnut aufweist.

16. Tür- oder Torverschluß nach Anspruch 14, **dadurch gekennzeichnet, daß** jede Wickeltrommel (32) seitliche Begrenzungsscheiben aufweist, zwischen denen das flexible Zugelement (35) spiralig aufgewickelt wird, und daß die Mitte der Höhe der Wickelnut etwa auf der Höhe des Teilkreisdurchmessers des Zahnrads (30) liegt.

17. Tür- oder Torverschluß nach einem der vorhergehenden Ansprüche, **dadurch gekennzeichnet, daß** die Verschlußelemente aus extrudierten Profilen bestehen.

18. Tür- oder Torverschluß nach einem der vorhergehenden Ansprüche, **dadurch gekennzeichnet, daß** die Verschlußelemente an ihren oberen und ihren unteren Längskanten zur Verhakung miteinander im geschlossenen Zustand einander entgegengesetzt hakenförmig gekrümmte Leisten (41, 42) aufweisen.

## Claims

1. Door closure having:
a) essentially rectangular, panel-like closure elements (2) which are arranged horizontally and parallel to one another and
b) which are guided in the region of the lateral door rails (10) and can be displaced relative to one another by a drive (8) from a top position, in which they are located one beside the other, in a state in which they are approximately upended in relation to their broad side edges, in a stack with essentially aligned side edges, into a lowered position, into which they are displaced with the overlapping length decreasing and in which they overlap just by way of their border regions, and
c) which are connected to the top bar or a side part of the door structure, and to one another, by flexible drawing and/or gear elements such that the first closure element (2) is lowered and raised relative to the terminating profile (1) and adjacent closure elements (2) are lowered and raised relative to one another, at the same speed;
d) wherein sections of the flexible drawing means (3) each run from a fixed point in the bottom side part of the door structure and fixed points (4) in the bottom region of the closure elements (2), with the exception of the bottom closure element (2), over a deflecting roller (5) in the top region of the first closure element (2) and in the top region of the respectively following closure element (2), to a fixed point (6) in the bottom region of the respectively next but one closure element (2).

2. Door closure according to Claim 1, **characterized in that** acting on the top closure element (2) is a drive (8) which raises and lowers the same.

3. Door closure according to Claim 1 or 2, **characterized in that** the drive comprises a toothed belt or a chain which runs over a toothed-belt or chain wheel of a gear motor arranged in the top terminating profile.

4. Door closure according to one of Claims 1 to 3, **characterized in that** that strand of the toothed belt or of the chain which runs off from the belt or chain wheel is connected to a door-mounted spring (9) such that the latter is stressed to an increasing extent as the closure elements (2) are lowered.

5. Door closure according to one of Claims 1 to 4, **characterized in that** the closure elements (2) are provided, on the top and bottom regions of their side edges, with running rollers (12) which are guided in guides (11) of the side rails or of the lateral door profiles (10).

6. Door closure according to Claim 5, **characterized in that** the guides comprise metal plates (11) which run parallel to one another and of which adjacent plates each form guides for the running rollers (12) of a closure element (2).

7. Door closure according to one of Claims 1 to 6, **characterized in that** the deflecting rollers (5) are mounted, in a manner in which they are offset in relation to one another in each case from closure element to closure element, on journals (13) connected to the side edges of the closure elements (2).

8. Door closure according to one of Claims 1 to 7, **characterized in that** the deflecting rollers (5) are mounted on the same journals (13) bearing the running rollers (12).

9. Door closure according to one of Claims 1 to 4, **characterized in that** the closure elements (2) are provided, at their top and bottom ends, with sliding blocks (15) which are guided in sliding rails or are provided with slits which enclose guide webs (16).

10. Door closure according to one of Claims 1 to 7 or 9, **characterized in that** the deflecting rollers (5) are mounted on obliquely positioned spindles (17) which are connected to the side edges of the closure elements (2).

11. Door closure according to one of the preceding claims, **characterized in that** running over the deflection roller (5), in crossover fashion, are two continuous flexible drawing elements (20, 21) which are deflected via pins (23), which are fastened on the bottom regions of the lateral narrow sides of the closure elements (2) and form the fixed points.

12. Door closure according to Claim 11, **characterized in that** the flexible drawing element (21), which runs over the bottom pin (23) of the top closure element (2), is connected to the chain or the toothed belt driven by the gear motor.

13. Door closure according to one of the preceding claims, **characterized in that**, starting from a second fixed point of the bottom closure element (2), the same type of reeving, albeit in the opposite direction, of flexible drawing elements is provided.

14. Door closure according to Claim 1, **characterized in that** mounted at the top end regions of the closure elements (2) are gearwheels (30) which have equiaxial winding drums (31, 32) for flexible drawing elements (38) and of which the gearwheel (30) of the top closure element (2) meshes with a door-mounted rack (34) and the gearwheels (30) of the following closure elements (2) mesh with racks which are fastened on the preceding closure element in each case.

15. Door closure according to Claim 14, **characterized in that** each winding drum (31), of which the diameter corresponds approximately to the pitch circle diameter of the gearwheel (30), has a helical winding groove.

16. Door closure according to Claim 14, **characterized in that** each winding drum (32) has lateral boundary plates, between which the flexible drawing element (35) is wound up helically, and **in that** the centre of the height of the winding groove is located approximately level with the pitch circle diameter of the gearwheel (30).

17. Door closure according to one of the preceding claims, **characterized in that** the closure elements comprise extruded profiles.

18. Door closure according to one of the preceding claims, **characterized in that**, on their top and their bottom longitudinal edges, the closure elements have bars (41, 42) which are curved in a hook-shaped manner in opposite directions to one another in order to interlock with one another when the closure elements are in the closed state.

## Revendications

1. Fermeture de porte ou de portail comprenant :
a) des éléments de fermeture (2) en forme de plaque disposés horizontalement et parallèlement les uns aux autres, sensiblement rectangulaires,
b) qui sont guidés au voisinage des longerons de porte latéraux (10) et qui sont déplaçables les uns relativement aux autres par une commande (8) d'une position supérieure dans laquelle ils se situent à peu près de chant à leurs arêtes latérales larges dans une pile avec des arêtes latérales sensiblement alignées les uns à côté des autres, en une position abaissée dans laquelle ils sont déplacés avec une longueur de chevauchement décroissante et dans laquelle ils se chevauchent seulement encore avec leurs zones de bord et
c) qui sont reliés par des éléments de traction et/ou de transmission flexible à la poutre supérieure ou à une partie latérale de la construction de portail ou les uns aux autres de façon que le premier élément de fermeture (2), relativement au profilé de fermeture (1) et aux éléments de fermeture avoisinants (2) soient abaissés et relevés les uns relativement aux autres à la même vitesse ;
d) où des sections des moyens de traction flexibles (3) s'étendent respectivement d'un point fixe dans la partie latérale inférieure de la construction de porte et de points fixes (4) dans la zone inférieure des éléments de fermeture (2), à l'exception de l'élément de fermeture inférieur (2), passent sur un rouleau de renvoi (5) dans la zone supérieure du premier élément de fermeture (2) et dans la zone supérieure de l'élément de fermeture (2) respectivement suivant à un point fixe (6) dans la zone inférieure de l'élément de fermeture (2) qui suit respectivement le suivant.

2. Fermeture de porte ou de portail selon la revendication 1, **caractérisée en ce qu'**un dispositif d'entraînement (8) s'applique à l'élément de fermeture supérieur (2), relevant et abaissant celui-ci.

3. Fermeture de porte ou de portail selon la revendication 1 ou 2, **caractérisée en ce que** le dispositif d'entraînement est constitué d'une courroie dentée ou d'une chaîne qui passe sur une roue de courroie dentée ou de chaîne d'un motoréducteur disposé dans le profilé de fermeture supérieur.

4. Fermeture de porte ou de portail selon l'une des revendications 1 à 3, **caractérisée en ce que** le brin de la courroie dentée ou de la chaîne avançant au loin de la roue de courroie ou de chaîne est relié à un ressort (9) solidaire du portail de façon que celui-ci, lors de l'abaissement des éléments de fermeture (2), soit de plus en plus tendu.

5. Fermeture de porte ou de portail selon l'une des revendications 1 à 4, **caractérisée en ce que** les éléments de fermeture (2) sont pourvus à leurs zones supérieure et inférieure de leurs arêtes latérales de galets de roulement (12) qui sont guidés dans des guidages (11) des longerons latéraux respectivement des profilés de porte latéraux (10).

6. Fermeture de porte ou de portail selon la revendication 5, **caractérisée en ce que** les guidages sont constitués de tôles (11) s'étendant parallèlement les unes aux autres dont des tôles avoisinantes forment respectivement des guidages pour les galets de roulement (12) d'un élément de fermeture (2).

7. Fermeture de porte ou de portail selon l'une des revendications 1 à 6, **caractérisée en ce que** les galets de renvoi (5) sont logés sur des tourillons d'axe (13) reliés aux arêtes latérales des éléments de fermeture (2), d'élément de fermeture en élément de fermeture, respectivement d'une manière décalée les uns aux autres.

8. Fermeture de porte ou de portail selon l'une des revendications 1 à 7, **caractérisée en ce que** les galets de renvoi (5) sont logés sur des tourillons d'axe (1:3) logeant les mêmes galets de roulement (12).

9. Fermeture de porte où de portail selon l'une des revendications 1 à 4, **caractérisée en ce que** les éléments de fermeture (2) sont pourvus à leurs extrémités supérieure et inférieure de blocs coulissants (15) qui sont guidés dans des rails de coulissement ou sont pourvus de fentes qui entourent des nervures de guidage (16).

10. Fermeture de porte ou de portail selon l'une des revendications 1 à 7 ou 9, **caractérisée en ce que** les galets de renvoi (5) sont logés sur des axes obliques (17) reliés aux arêtes latérales des éléments de fermeture (2).

11. Fermeture de porte ou de portail selon l'une des revendications précédentes, **caractérisée en ce que** deux éléments de traction continus flexibles (20, 21) passent, en ce croisant, sur le galet de renvoi (5) qui sont renvoyés par des pivots (23), qui constituent les points fixes, fixés aux zones inférieures des côtés étroits latéraux des éléments de fermeture (2).

12. Fermeture de porte ou de portail selon la revendication 11, **caractérisée en ce que** l'élément de traction flexible (21) qui passe sur le pivot inférieur (23) de l'élément de fermeture supérieur (2), est relié à la courroie dentée ou à la chaîne entraînée par le motoréducteur.

13. Fermeture de porte ou de portail selon l'une des revendications précédentes, **caractérisée en ce que**, en partant d'un deuxième point fixe de l'élément de fermeture inférieur (2), il est prévu un passage de même type, mais en sens opposé, d'éléments de traction flexibles.

14. Fermeture de porte ou de portail selon la revendication 1, **caractérisée en ce que** sont logées aux zones d'extrémité supérieures des éléments de fermeture (2) des roues dentées (30) avec des tambours d'enroulement équiaxes (31, 32) pour des éléments de traction flexibles (38), dont la roue dentée (30) de l'élément de fermeture supérieur (2) engrène avec une crémaillère (34) solidaire du portail, et les roues dentées (30) des éléments de fermeture suivants (2) engrènent avec des crémaillères qui sont fixées respectivement à l'élément de fermeture précédent.

15. Fermeture de porte ou de portail selon la revendication 14, **caractérisée en ce que** chaque tambour d'enroulement (31) dont le diamètre correspond à peu prés au diamètre de cercle partiel de la roue dentée (30), présente une rainure d'enroulement hélicoïdale.

16. Fermeture de porte ou de portail selon la revendication 14, **caractérisée en ce que** chaque tambour d'enroulement (32) présente des disques de délimitation latéraux entre lesquels l'élément de traction flexible (35) est enroulé en forme de spirale, et **en ce que** le milieu de la hauteur de la rainure d'enroulement se situe à peu près à la hauteur du diamètre de cercle partiel de la roue d'entée (30).

17. Fermeture de porte ou de portail selon l'une des revendications précédentes, **caractérisée en ce que** les éléments de fermeture sont constitués de profilés extrudés.

18. Fermeture de porte ou de portail selon l'une des revendications précédentes, **caractérisée en ce que** les éléments de fermeture présentent à leurs arêtes longitudinales supérieures et inférieures, en vue de l'accrochage les uns avec les autres, à l'état fermé, des baguettes courbées en forme de crochet (41, 42) d'une manière opposée les unes aux autres.
